# FASCICULE DE BREVET EUROPEEN

(11) **EP 0 991 833 B1**
(45) Date de publication et mention de la délivrance du brevet: **04.10.2001**
(21) Numéro de dépôt: 98932099.9
(22) Date de dépôt: 29.05.1998
(51) Int. Cl.: E05B 49/00, E05B 47/06, E05B 47/00, E05B 65/00

(54) **DISPOSITIF D'ENTRAINEMENT PERMETTANT LE VERROUILLAGE ET LE DEVERROUILLAGE D'UNE SERRURE A OUVERTURE CONDITIONNELLE**
ANTRIEBSVORRICHTUNG ZUR VERRIEGELUNG UND ENTRIEGELUNG EINES BEDINGT BETÄTIGBAREN SCHLOSSES
DRIVING DEVICE FOR LOCKING AND UNLOCKING A LOCK WITH CONDITIONAL OPENING

(30) Priorité: 30.05.1997 EP 97108693
(43) Date de publication de la demande: 12.04.2000
(73) Titulaire: Ilco-Unican S.A./Relhor Division, 2300 La Chaux-de Fonds (CH)
(72) Inventeur: JUILLERAT, Denis, CH-2400 Le Locle (CH); PELLATON, Pierre, CH-2400 Le Locle (CH)
(74) Mandataire: Ravenel, Thierry Gérard Louis
(86) Numéro de dépôt international: EP9803206
(87) Numéro de publication internationale: WO9854429

(56) Documents cités:
- EP-A- 0 256 430
- FR-A- 2 300 876
- US-A- 4 633 687

## Description

La présente invention concerne un dispositif d'entraînement permettant le verrouillage et le déverrouillage d'une serrure à ouverture conditionnelle.

Plus particulièrement, l'invention se rapporte à l'application de ce dispositif à une serrure horaire dite à haut degré de sécurité, destinée à contrôler, sur des plages horaires déterminées, l'accès d'enceintes de haute sécurité, telles que des coffres-forts ou des chambres fortes par exemple d'agences bancaires. L'invention concerne donc également l'application de ce dispositif à des enceintes de haute sécurité, telles que des coffres-forts ou des chambres fortes.

Un tel dispositif et une serrure horaire de ce type sont décrits dans le brevet EP 0 256 430.

Un ensemble de sécurité décrit dans ce document et incorporant ce dispositif et cette serrure, est représenté de façon très schématique, aux figures 1a et 1b, à des fins explicatives.

Comme décrit dans ce document et comme représenté à la figure 1a, la fermeture d'une porte PO d'un coffre-fort ou de toute autre enceinte de haute sécurité (cette porte étant vue de l'intérieur à la figure 1a), se fait, généralement, à l'aide de plusieurs pênes PT commandés par une tringlerie TR, cette tringlerie pouvant être déplacée, par un opérateur, à l'aide d'un volant VO, d'une position de verrouillage à une position de déverrouillage et inversement.

A cet effet, la tringlerie TR comporte une barre B qui commande le mouvement des pênes PT de la porte PO et qui est couplée au volant VO, par l'intermédiaire d'un mécanisme du type roue-crémaillère.

Cette barre B peut être déplacée, en translation, sous l'action du volant VO, pour ordonner le déplacement des pênes PT et pour assurer les opérations de verrouillage (pênes sortis) et de déverrouillage (pênes rentrés).

Pour empêcher l'ouverture de la porte PO et maintenir la tringlerie TR en position de verrouillage lorsque les pênes PT sont dans cette position, cet ensemble comporte une première serrure S qui est pourvue elle-même d'un pêne PS prévu pour venir s'engager dans la barre B. Le pêne PS est donc prévu pour bloquer le mouvement en translation de la barre B.

Cette première serrure S peut être commandée, dans une version la plus simple par une clé, ou encore par des moyens plus sophistiqués, tels qu'une carte magnétique, une carte à puce ou un système électronique fonctionnant avec un code ou à autre type d'autorisation d'accès.

Cependant, afin d'élever le niveau de sécurité et pour prévenir toute utilisation frauduleuse de cette première serrure S, on lui associe une deuxième serrure SH dite serrure horaire.

Cette serrure horaire SH comporte également son propre pêne PV, que l'on nomme plus généralement pêne ou bloc de verrouillage et qui est prévu pour venir se placer sur le chemin de la barre B, afin d'entraver son déplacement vers la position de déverrouillage. Dans la position haute du bloc PV représentée à la figure 1a, la barre B vient donc butter, par son extrémité arrière, contre le bloc PV.

Le bloc de verrouillage PV est associé, dans cette serrure horaire SH, à un dispositif d'entraînement DEN, comportant notamment (figure 1b) un moteur électromagnétique MEL et un mécanisme MCL comportant une came CA ménagée pour entraîner un levier LE.

Ainsi, en fonctionnement normal, le bloc de verrouillage PV peut occuper une position haute dite active, représentée à la figure la, empêchant le déplacement de la barre B et bloquant la porte PO de l'enceinte.

Le bloc PV peut être amené vers le bas dans une position basse dite inactive (figure 1b), par l'abaissement du levier LE, sous l'action du moteur MEL. Dans cette position basse du bloc PV, la barre B peut être reculée, afin de dégager les pênes PT de la tringlerie TR. On a ainsi dégagé le chemin de la barre B pour permettre l'ouverture de la porte.

Ce dispositif d'entraînement DEN peut être commandé par des moyens électroniques EL (figure 1a) associés à des périphériques d'affichage PA et d'entrée de données ED utilisés pour la programmation de plages horaires. Les périphériques PA et ED sont constitués, dans cet exemple, par un affichage numérique et par un clavier. Les moyens électroniques EL comportent en outre un microprocesseur MP et une mémoire MM du type RAM/ROM, le microprocesseur MP fournissant, à partir du programme mémorisé dans la mémoire MM, des signaux de commande qui transitent à travers un amplificateur AMP, vers le dispositif d'entraînement DEN.

Ainsi, par cette disposition, il est possible de programmer des périodes de temps pendant lesquelles le bloc de verrouillage PV viendra interdire le coulissement de la barre B, même si l'ouverture de la première serrure S est ordonnée par un signal d'autorisation reconnu comme valable, c'est-à-dire par une clé ou un code d'ouverture valable.

Par conséquent, de part l'utilisation de cette serrure horaire SH, on double la sécurité, en interdisant, même au personnel autorisé qui est en possession de la clé ou du code de l'enceinte, toute ouverture sur une ou plusieurs plages horaires judicieusement sélectionnées.

La figure 1b représente de façon plus détaillée le dispositif d'entraînement DEN qui est décrit dans le document susmentionné EP 0 256 430. On voit que le bloc de verrouillage PV est associé à un ressort de compression R qui est supporté par une tige TG pilotée par le dispositif d'entraînement DEN.

Plus particulièrement, le bloc PV présente un évidemment longitudinal dans lequel peut coulisser la tige TG qui est retenue par une vis.

La tige TG présente à sa base un épaulement, le ressort TG étant interposé entre cet épaulement et la base du bloc PV. Ainsi, dans ce dispositif, tout mouvement angulaire de la came CA sous commande du moteur MEL provoque un mouvement de montée ou de descente du bloc PV, par l'intermédiaire du ressort R qui est monté entre le bloc PV et l'organe de transmission formé par la tige TG, le levier LE et la came CA.

Si la barre B se trouve sur le chemin du bloc PV, lors de la montée de ce bloc, le ressort R se comprime sous l'effet du mécanisme MCL qui continuer sa course sous l'impulsion du moteur MEL. Le bloc PV pourra venir occuper sa position haute active au moment où la barre B sera déplacée vers sa position de verrouillage, vers la droite dans cet exemple. Le ressort R fournira alors au bloc PV l'énergie qu'il a emmagasinée pour que ce bloc PV finisse sa course à son tour et vienne entraver le chemin de la barre B. On comprend que ce dispositif est à simple effet.

Il existe également des dispositifs plus complexes à double effet comportant un deuxième ressort logé dans la tige qui est de structure télescopique. Ce deuxième ressort est destiné à permettre au dispositif d'entraînement de finir sa course lorsque le bloc PV est bloqué en position haute par la barre qui butte latéralement contre lui et le coince dans le couloir de la barre B.

Ce dispositif permet d'atteindre le résultat souhaité.

Toutefois, il présente plusieurs inconvénients.

En effet, il nécessite la réalisation d'une came et, dans la version double effet, la disposition de deux ressorts ainsi que la réalisation d'une tige creuse complexe. Il exige également de ménager un alésage dans le bloc de verrouillage.

Par ailleurs et en se référant à la figure 1b, on constate que la serrure horaire décrite dans le document EP 0 256 430 comporte un dispositif d'inhibition INH permettant, en cas de panne et par une procédure spéciale, d'inhiber la fonction de blocage de la serrure horaire.

Le dispositif d'inhibition INH permet en effet de déplacer, à l'encontre de l'action de poussée du ressort R, le bloc de verrouillage PV de sa position haute active (figure 1a) vers sa position basse où il est inactif, afin d'autoriser la translation de la barre B et permettre l'ouverture de la porte PO pour effectuer la ou les réparations nécessaires sur la serrure horaire.

Dans son application à une enceinte de haute sécurité, telle qu'un coffre fort ou une chambre forte, la serrure horaire SH est placée et agencée sur la porte, pour être inviolable. Elle est généralement inaccessible de l'extérieur de l'enceinte.

Or, tout dysfonctionnement de la serrure horaire SH lorsque le bloc de verrouillage PV est dans sa position haute a pour effet de bloquer la barre B. Un dysfonctionnement de ce type qui se produit dans les heures normales d'ouverture de l'enceinte condamne définitivement l'ouverture de la porte. La serrure horaire SH n'étant pas accessible aux équipes de sécurité, le seul remède est de détruire la porte ou une des parois de l'enceinte en pratiquant une brèche dans le mur. Ce type d'intervention est coûteuse et rend l'enceinte du coffre ou de la chambre forte inutilisable pendant plusieurs jours voire plusieurs semaines.

Le dispositif d'inhibition INH permet d'éviter ce type d'intervention. Ce dispositif autorise par une procédure d'exception qui est commandable de l'extérieur de l'enceinte, le déblocage de la barre, en escamotant le bloc de verrouillage PV. En effet, le dispositif d'inhibition INH est agencé pour pouvoir pousser le bloc de verrouillage PV vers le bas, même si ce bloc est soumis à la contrainte du ressort de compression R qui tend à le pousser vers la haut.

Par conséquent, On note que dans ce type d'installation de haute sécurité il est requis d'agencer le dispositif d'entraînement DEN de sorte qu'il autorise, en cas de panne, le retour du bloc de verrouillage PV vers sa position inactive, même si le bloc PV est maintenu par le dispositif d'entraînement DEN dans sa position active de verrouillage.

Le dispositif d'entraînement DEN doit donc être conçu pour accepter l'action motrice du dispositif d'inhibition INH sur le bloc de verrouillage PV, au cas où ce dispositif d'inhibition INH aurait à déplacer le bloc de verrouillage PV à l'encontre de la force du ressort R, afin de rendre ce bloc temporairement inopérant. Cet agencement doit donc être réversible.

Le brevet US 4 633 687 décrit un mécanisme d'entraînement d'une serrure pouvant être commandée par une clé. Cette serrure s'applique à la fermeture de porte d'hôtel, où on utilise des système de fermeture combinés, constitués d'une clé électronique ou d'une clé purement mécanique associée à une carte pouvant délivré un code qui peut être lu et traité de façon électronique.

Ce mécanisme comprend un dispositif de commande d'un pêne auxiliaire, qui est prévu pour pouvoir s'engager dans une creusure pratiquée dans un disque, ce disque étant lié en rotation à un arbre dont la rotation, normalement ordonnée par la clé, autorise le retour des pênes principaux de la porte, pour son ouverture.

Ce dispositif de commande comprend un moteur qui peut être piloté par un circuit électronique, et qui peut entraîné une roue dentée, liée mécaniquement au pêne auxiliaire par l'intermédiaire d'un ressort et d'un mécanisme à excentrique.

Ce mécanisme à excentrique comprend un doigt ou tenon qui peut coulisser à l'intérieur d'une rainure oblongue pour assurer le mouvement de translation du pêne auxiliaire dans la creusure du disque et hors de celle-ci.

Bien que cet agencement soit compact et qu'il évite la disposition d'un ou de plusieurs ressorts de compression du type de ceux décrits dans le document EP 0 256 430 susmentionné, cet agencement présente plusieurs inconvénients.

En effet, cet agencement qui est prévu pour une application traditionnelle à une porte d'habitation. Il ne se prête pas à une application aux serrures à haute sécurité. En effet, on note que son mécanisme à excentrique ne permet pas de ramener le pêne auxiliaire en position inactive quand il se trouve sorti en fin de course. Cet agencement n'est donc pas réversible.

La présente invention a pour but de répondre à ces inconvénients en fournissant un dispositif d'entraînement compact, de structure simple, et qui soit capable d'assurer un mouvement réversible du bloc de verrouillage ou pêne pour le déverrouillage de l'enceinte de sécurité, notamment en cas de dysfonctionnement.

A cet effet, l'invention a pour objet un dispositif d'entraînement permettant, notamment le verrouillage d'une serrure à ouverture conditionnelle, ce dispositif comprenant:
- des moyens moteur comportant un élément d'entraînement ayant un premier axe de rotation,
- un bras de transmission ayant une première et une deuxième extrémité, ce bras étant monté pivotant par sa deuxième extrémité autour d'un deuxième axe de rotation, distinct du premier axe, ce bras étant pourvu d'une surface de liaison, ménagée au voisinage de la première extrémité,
- un bloc de verrouillage lié mécaniquement aux moyens moteurs par l'intermédiaire du bras de transmission, ce bras pouvant être actionné par les moyens moteur pour faire occuper au bloc une position active dans laquelle il s'oppose au déplacement d'une barre, et une position inactive dans laquelle il autorise son déplacement, et
- des moyens élastiques permettant d'armer le bloc de verrouillage lorsqu'il est actionné par les moyens moteur, notamment vers sa position active et lorsque son déplacement est empêché par la barre
caractérisé en ce que les moyens élastiques sont ménagés entre l'élément d'entraînement et le bras de transmission, ces moyens élastiques étant en contact d'entraînement direct avec la surface de liaison du bras de transmission.

L'invention a également pour objet un dispositif d'entraînement comprenant:
- des moyens moteur comportant un élément d'entraînement,
- un organe de transmission pourvu d'une surface de liaison,
- un bloc de verrouillage lié mécaniquement aux moyens moteurs par l'intermédiaire de l'organe de transmission, cet organe pouvant être actionné par les moyens moteur pour faire occuper au bloc une position active dans laquelle il s'oppose au déplacement d'une barre, et une position inactive dans laquelle il autorise son déplacement, et
- des moyens élastiques permettant d'armer le bloc de verrouillage lorsqu'il est actionné par les moyens moteur, notamment vers sa position active et lorsque son déplacement est empêché par la barre
caractérisé en ce que les moyens élastiques sont ménagés entre l'élément d'entraînement et l'organe de transmission, l'organe de transmission étant lié au bloc de verrouillage par l'intermédiaire d'une tige ou bielle qui est articulée sur le bloc de verrouillage.

Mais d'autres caractéristiques et avantages de l'invention apparaîtront à la lecture de la description détaillée qui suit, faite en référence aux dessins annexés qui sont donnés uniquement à titre d'exemple, et dans lesquels:
- la figure 1a est une représentation très schématique d'un ensemble de sécurité classique auquel peut être incorporé un dispositif d'entraînement selon l'invention,
- la figure 1b représente de façon plus détaillée le dispositif d'entraînement classique de la figure 1a,
- la figure 2a est une vue de face d'un dispositif selon l'invention, incorporé dans le bâti d'une serrure horaire et représenté dans une première position caractéristique de fonctionnement,
- la figure 2b est une vue de derrière du dispositif de la figure 2a, montré dans la même position,
- la figure 2c est une vue en coupe du dispositif selon l'invention faite selon la ligne C-C de la figure 2b,
- la figure 2d est une vue en coupe du dispositif selon l'invention faite selon la ligne D-D de la figure 2b,
- les figures 3a et 3b sont des vues similaires aux figures 2a et 2b, mais représentant le dispositif selon l'invention dans une deuxième position caractéristique de fonctionnement,
- la figure 3c représente en perspective un ressort pince équipant le dispositif selon l'invention, et
- les figures 4b et 5b sont des vues similaires aux figures 2b et 3b, mais représentant le dispositif selon l'invention dans deux configurations d'exception dans lesquelles la montée du bloc de verrouillage (figure 4b) et la descente de ce bloc (figure 5b) sont empêchées.

En se référant désormais aux figures 2a à 2d , on décrira ci-après un mode de réalisation d'un dispositif d'entraînement selon l'invention, repéré ici par la référence générale 10.

Le dispositif 10 selon l'invention est monté dans un bâti 12 d'une serrure SHI qui est destinée à équiper un ensemble de sécurité, tel que celui représenté à la figure 1a.

A ce titre, on comprendra de la description qui suit que la serrure SHI en étant équipée du dispositif 10 se trouve modifiée et très simplifiée.

La serrure SHI selon l'invention est donc également destinée à bloquer le déplacement d'une barre B vers sa position de déverrouillage, par exemple dans des plages horaires déterminées, dans lesquelles il a été décidé d'interdire l'ouverture de la porte PO (figure 1a), dans les mêmes conditions que celles expliquées ci-avant.

L'invention est donc ici décrite dans son application à une serrure horaire, puisque les conditions d'ouverture et de fermeture de la porte sont fixées en fonction de plages horaires déterminées et programmées.

On précisera que cette application n'est donnée ici qu'à titre d'exemple et que l'invention n'est pas limitée à cette application. L'invention peut également s'appliquer à d'autre type de serrure pour lesquelles les conditions d'ouverture et de fermeture sont liées à d'autres paramètres que le temps ou sont liées, pas uniquement à des paramètres de temps, mais aussi à des paramètres supplémentaires.

Pour cette raison, la serrure SHI est qualifiée ici de façon générique de serrure à ouverture conditionnelle.

Toutefois, l'application à une serrure horaire constitue une application particulière et avantageuse qui constituera le mode de réalisation auquel il sera fait référence dans cette description.

La serrure SHI comporte un bloc de verrouillage PVI qui, dans cet exemple, est un bloc de forme parallélépipèdique pouvant coulisser entre deux positions caractéristiques respectivement haute et basse, en se translatant dans un guide 14, formé de deux parois parallèles 16 et 18.

Le bloc PVI est monté dans le guide 14 avec des jeux de fonctionnement latéraux importants lui permettant de coulisser, sans friction, entre ses deux positions.

Le bloc PVI est représenté à la figure 2a dans une position référencée P2, dite position inactive, dans laquelle il n'interfère pas avec le déplacement de la barre B de la tringlerie TR.

Dans cette position, le bloc PVI repose contre une butée 20 qui est constituée par des épaulements 22 formés à la base des parois 16 et 18.

La barre B, comme mentionné ci-avant, peut donc coulisser dans un couloir CR entre ses positions de verrouillage et de déverrouillage, sous la commande du volant VO (figure 1a), afin de permettre l'ouverture ou la fermeture de la porte PO par le jeu des pênes PT de la tringlerie TR.

Le bloc de verrouillage PVI est, dans cet exemple, lié par une articulation classique, non représentée, à une tige ou bielle TGI qui est elle-même reliée, par une articulation ou pivot 24, à une première extrémité 26a d'un bras de transmission 26 (figure 2b). L'articulation ou pivot 24 est constitué par une goupille 25 montée et ajustée libre en rotation dans un ou deux alésages 27 ménagés dans la tige TGI et/ou dans l'extrémité du bras de transmission 26. La goupille 25 peut être rapportée ou solidaire de la tige TGI ou du bras 26.

Le bras de transmission 26 est monté pivotant par une deuxième extrémité 26b et il est couplé, au voisinage de sa première extrémité 26a, à des moyens moteur MT.

La tige TGI et le bras de transmission 26 constituent un organe de transmission 28 qui relie le bloc de verrouillage PVI de façon mécanique aux moyens moteur MT et qui assure la transmission de l'énergie fournie par les moyens moteur MT à ce bloc de verrouillage PVI.

Les moyens moteur MT comportent un moteur électrique 30 (figures 2a et 2d) qui est alimenté et commandé par une unité électronique de commande ELI (figure 1a).

Le moteur 30 est monté sur une platine 32 (figure 2d) qui est agencée pour pouvoir être fixée, par exemple par des vis, sur le bâti 12 de la serrure SHI.

Dans cet exemple, le moteur 30 est monté sur la platine 32 du côté opposé au bras de transmission 26. Ce moteur 30 comporte un arbre moteur, non référencé, à l'extrémité duquel est prévu un pignon d'entraînement 34 (figure 2d) qui débouche, par rapport à la platine 32, du côté du bras 26, côté de la platine où se situent tous les composants fonctionnels du dispositif, qui sont destinés à coopérer et à se mettre en mouvement.

Le pignon 34 engrène avec une roue d'entraînement 36 (figure 2b) sur laquelle est ménagé un secteur denté 35 en prise avec les dents du pignon 34. Cette roue 36 est montée libre en rotation sur un axe 38 (figure 2c) chassé dans la platine 32. Le secteur denté 35 constitue des moyens de limitation du mouvement angulaire de la roue 36.

La roue 36 comporte en outre un méplat 40 sur lequel frotte une lame 42 d'un capteur de position 44 capable de fournir à l'unité électronique de commande ELI des signaux représentatifs de la position angulaire de la roue 36. On comprendra de la description qui suit que, dans un mode de fonctionnement normal du dispositif 10 correspondant à l'entraînement normal du bloc PVI, ces signaux sont également représentatifs des positions haute et basse du bloc PVI, positions dites respectivement active (référencée P1, figure 3a) et inactive (référencée P2, figure 2a).

Le capteur de position 44 est, en tant que tel, un capteur de structure classique et il ne sera pas décrit ici de façon plus détaillée.

La roue 36 comporte en outre une portée 46 qui s'étend perpendiculairement depuis le corps ou la planche de la roue 36, et de façon coaxiale à son axe de rotation géométrique X1.

Cette portée 46 qui constitue un arbre d'entraînement a une forme cylindrique allongée et elle fait saillie du corps de la roue 36, en direction du bâti 12. On notera que l'axe 38 qui supporte la roue 36 en rotation traverse la planche de la roue 36 et s'étend sur la longueur de la portée 46. On précisera aussi que la roue 36 et la portée 46 ne forment qu'une pièce, la portée 46 et la planche de la roue 36 venant de matière et étant réalisées par exemple en matériau synthétique, tel que du polyoxyméthylène que l'on désigne communément par l'abréviation P.O.M.

Un ressort 48, appelé ressort pince, est monté autour de la portée 46. Ce ressort 48 a un corps 48c formé d'un enroulement hélicoïdal ayant dans cet exemple plusieurs spires, le corps 48c étant positionné librement autour de la portée 46.

Le ressort 48 possède en outre deux bras radiaux 50 et 51 en forme de fourche, qui sont prévus pour entraîner l'organe de transmission 28, comme on le comprendra ci-après.

Les deux bras 50 et 51 et le corps hélicoïdal 48c du ressort 48 sont formés d'un même fil élastique F. Ce fil peut absorber des contraintes de flexion et permet aux deux bras 50 et 51 de s'ouvrir, dans certainement situations d'entraînement du bloc PVI, puis de revenir dans leur configuration d'origine, après déformation élastique.

Conformément à la représentation du dispositif sur ces figures, et à la disposition superposée de ces deux bras 50 et 51, ils sont désignés respectivement bras supérieur et bras inférieur.

Le bras supérieur 50 est lié à une première spire 48a du corps 48c (figures 2c), cette spire 48a reposant latéralement contre la planche de la roue 36. La dernière spire 48b se termine quant-à-elle au voisinage de l'extrémité libre de la portée 46. Comme on le voit à la figure 3c, le fil F qui constitue le ressort 48 présente un bras de jonction 53 qui relie cette dernière spire 48b au bras inférieur 51, et qui ramène ce fil F vers le bras inférieur 51 en s'étendant le long du corps 48c.

Ainsi, les deux bras 50 et 51 sont ramenés dans un même plan sensiblement parallèle à la planche de la roue 36, par un retour du fil F.

On notera que les deux bras 50 et 51 s'étendent radialement depuis la portée 46, dans des directions sensiblement parallèles, vers un ergot 52 qui fait saillie du corps ou planche de la roue 36. L'ergot 52 est positionné à une distance radiale de la portée 46 et de l'axe de rotation X1 de ladite roue, pour fournir un couple d'entraînement à l'organe de transmission 28.

Les deux bras 50 et 51 du ressort 48 s'étendent de part et d'autre de cet ergot 52 et l'emprisonnent.

Dès lors, lorsque la roue 36 est entraînée en rotation par le moteur 30, via le pignon 34, elle entraîne avec elle le ressort 48 et plus particulièrement ses bras 50 et 51, l'ergot 52 poussant vers le haut ou vers le bas, dans le sens horaire ou dans le sens anti-horaire, l'un ou l'autre des bras 50 et 51, selon le sens de rotation imprimé à ladite roue 36 par le moteur 30.

Ainsi, la mise en rotation de la roue 36 sollicite les bras 50 et 51 et provoque leur déplacement angulaire qui, en fonction normal, est simultané.

Le dispositif selon l'invention 10 comporte en outre un doigt 54 (voir figure 2b) qui fait saillie, parallèlement à l'ergot 52 et parallèlement à l'axe de rotation X1 de la roue 36.

Les deux bras 50 et 51 du ressort 48 s'étendent de part et d'autre du doigt 54 et enserrent et emprisonnent également ce doigt 54 tout comme l'ergot 52. Par conséquent, tout déplacement en rotation de la roue 36 dans un sens ou dans un autre pousse le doigt 54 vers le haut ou vers le bas, via l'ergot 52 et via les bras 50 et 51 du ressort 48. La rotation de la roue 36 a donc pour fonction de provoquer, en mode de fonctionnement normal, un mouvement de montée ou de descente du doigt 54, mais avec interposition, à ce niveau du dispositif 10, de moyens élastiques de transmission de mouvement formés dans cet exemple par le ressort pince 48.

Dans cet exemple, le doigt 54 est solidaire du bras de transmission 26 qui est formé d'une plaque métallique emboutie de faible épaisseur ayant en plan une forme de "J". Le coude du bras 26 est ménagé pour lui permettre, lorsqu'il est en position haute, de venir au voisinage de la roue 36 (voir figures 3b et 5b) et de porter son extrémité libre au-dessus de la roue 36. On constate que le doigt 54 constitue une surface de liaison entre le ressort 48 et le bras 26 de l'organe de transmission 28.

Cette disposition fournit un agencement compact qui offre une amplitude de mouvement permettant d'amener le bloc B dans ses deux positions extrêmes P1 et P2.

Le doigt 54 est ménagé au voisinage d'une première extrémité libre 26a du bras 26 et il peut venir de matière avec ce bras ou être chassé dans celui-ci.

A sa deuxième extrémité 26b, le bras 26 est monté libre en rotation autour d'une portée 58 qui est solidaire de la platine 32 et qui est formée par un tenon à tête 60 chassé dans cette platine. Le bras 26 peut donc pivoter librement autour d'un axe de rotation X2 (figure 2c) qui est parallèle à l'axe de rotation X1 de la roue 36.

Comme on le voit sur les figures, les deux axes de rotation X1 et X2 sont positionnés dans un plan horizontal PH qui est perpendiculaire à la direction de déplacement du bloc PVI. On notera que l'axe X2 est distinct de l'axe X1 et qu'il est déporté par rapport à l'axe X1.

On comprend ainsi de ce qui vient d'être décrit que le dispositif 10 selon l'invention comprend au moins deux unités fonctionnelles caractéristiques, à savoir, d'une part, les moyens moteurs MT, et, d'autre part, l'organe de transmission 28.

Dans cet exemple de réalisation, les moyens moteur MT sont constitués par le moteur 30, le pignon 34, la roue 36, l'ergot 52, le ressort 48 et ses deux bras 50 et 51; le doigt 54 étant couplé à ces moyens moteur MT via le ressort 48.

L'organe de transmission 28 est constitué quant-à-lui de la tige TGI, de l'articulation 24 et du bras de transmission 26.

On comprend donc que le bloc de verrouillage PVI est lié aux moyens moteur MT par l'intermédiaire de l'organe de transmission 28, et via le ressort 48 qui est interposé et ménagé entre ces moyens moteurs MT et cet organe de transmission 28.

Le dispositif 10 selon l'invention est représenté aux figures 2a à 2d, dans une première configuration caractéristique, dans laquelle le bloc PVI est maintenu en position basse inactive P2, permettant à la barre B de se déplacer dans le couloir CR et de déverrouiller la porte PO.

Ainsi, lorsque l'unité électronique ELI commande la rotation du moteur 30 depuis cette première position, la roue 36 tourne dans le sens horaire (figure 3b), l'ergot 52 poussant le bras supérieur 50 vers la haut, tandis que le bras inférieur 51 pousse le doigt 54 et le bras de transmission 26 (c'est-à-dire tout l'organe de transmission 28) vers le haut, pour monter le bloc de verrouillage dans sa position active P1 (figure 3a) où il peut s'opposer au déplacement de la barre B dans le couloir CR.

Le capteur 44 renseigne l'unité électronique qui en déduit que le bloc PVI se trouve en position active P1.

Lorsque le temps correspondant à l'interdiction d'ouverture de la serrure SHI s'est écoulé, l'unité électronique ELI commande la rotation du moteur 36 en sens inverse qui ramène par les mêmes moyens le bloc PVI vers le bas, en position inactive P2, le bloc pouvant venir reposer en butée contre la butée 20.

Le capteur 44 renseigne de nouveau l'unité électronique ELI qui en déduit que le bloc PVI se trouve en position inactive P2 et que la barre B peut être déplacée dans le couloir CR pour l'ouverture de la porte.

L'opérateur pourra donc à partir de ce moment ouvrir la porte PO (figure 1a) à condition bien entendu qu'il possède la ou les autorisations nécessaires pour ordonner l'ouverture de la serrure S.

Si l'unité électronique provoque, comme elle le doit au début d'une plage horaire, la montée du bloc PVI alors que la barre B se trouve au même moment dans le couloir CR au droit du guide 14 (la porte n'est donc pas encore verrouillée), le bloc PVI va venir buter contre la barre B, le moteur 30 va continuer sa rotation pour finir sa course de commande et le ressort 48 va s'ouvrir par écartement élastique des bras 50 et 51, comme montré de façon exagérée à la figure 4b. L'information ordonnant le déplacement du bloc PVI vers sa position active P1 est enregistrée de façon mécanique par le ressort 48. Le bloc PVI qui vient ainsi d'être armé finira sa course vers sa position active P1 lorsque la barre B aura été translatée vers la droite, vers sa position de verrouillage.

Le même type de procédure s'exécute si la barre B bloque par coincement le bloc PVI en position haute, alors que le moteur 30 a fait tourner la roue 36 dans le sens anti-horaire. Comme le montre la figure 5b, les bras 50 et 51 du ressort vont également s'écarter, tandis que la roue 36 finira sa course sous l'impulsion du moteur 30. Lorsque la barre B sera déplacée vers la droite, vers sa position de verrouillage, le bloc PVI sera ramené vers le bas par l'action du ressort 48 et, dans cet exemple, également par l'action combinée de la gravité, du fait de son propre poids,

Ainsi, on constate que dans cet agencement les moyens moteur MT sont liés au bloc de verrouillage PVI par l'intermédiaire du ressort 48 qui forme une liaison élastique directement entre les moyens moteur MT et l'organe de transmission 28.

On comprend de ce qui vient d'être décrit que dans cet agencement les moyens élastiques 48 sont associés fonctionnellement et structurellement aux moyens moteur MT, et sont intégrés dans le même module, ces moyens moteurs MT et les moyens élastiques 48 étant solidaires d'une même platine. On remarquera aussi que les moyens élastiques 48 sont supportés par les moyens moteurs MT en étant montés sur l'arbre d'entraînement ou portée 46.

Le mode de réalisation qui a été décrit est un dispositif double effet, puisqu'il assure une fonction d'armage de la tige TGI et du bloc PVI à la montée et à la descente. L'invention s'applique à un dispositif simple effet qui, dans une version simplifiée, ne pourrait comprendre qu'un seul bras, notamment le bras inférieur 51, la partie libre opposée du fil du ressort 48 étant, dans cette variante non représentée, ancrée dans un orifice ou dans une rainure ménagée dans le corps ou la portée de la roue 36. Dans une autre variante également non représentée d'un dispositif simple effet, le ressort 48 pourrait également comporter deux bras 50 et 51, le bras supérieur 50 qui coopère avec l'ergot 52 étant dans cette variante plus court que le bras 51 et ne venant pas jusqu'au niveau du doigt 54 pour le laisser libre.

Dans ces conditions, le bras inférieur 51 serait ramené par les moyens moteur MT vers le bas en cas de coincement du bloc PVI en position haute, mais aucun des bras ne viendrait solliciter le doigt 54. Le bloc PVI pourrait revenir ultérieurement en position basse sous le simple effet de la gravité, lors du mouvement de la barre B, le bras inférieur 51 accueillant le doigt 54 lors de sa descente.

On comprend donc que l'on a décrit ci-avant et représenté aux figures un dispositif d'entraînement permettant, notamment le verrouillage d'une serrure à ouverture conditionnelle, de conception simple et compact et assurant une réversibilité du mouvement du bloc de verrouillage.

## Revendications

1. Dispositif d'entraînement permettant, notamment le verrouillage d'une serrure à ouverture conditionnelle, ce dispositif comprenant:
- des moyens moteur (MT) comportant un élément d'entraînement (36) ayant un premier axe de rotation (X1),
- un bras de transmission (26) ayant une première et une deuxième extrémité (26a, 26b), ce bras (26) étant monté pivotant par sa deuxième extrémité (26b) autour d'un deuxième axe de rotation (X2), distinct du premier axe (X1), ce bras (26) étant pourvu d'une surface de liaison (54), ménagée au voisinage de la première extrémité (26a),
- un bloc de verrouillage (PVI) lié mécaniquement aux moyens moteurs (MT) par l'intermédiaire du bras de transmission (26), ce bras (26) pouvant être actionné par les moyens moteur (MT) pour faire occuper au bloc (PVI) une position active (P1) dans laquelle il s'oppose au déplacement d'une barre, et une position inactive (P2) dans laquelle il autorise son déplacement, et
- des moyens élastiques (48) permettant d'armer le bloc de verrouillage (PVI) lorsqu'il est actionné par les moyens moteur (MT), notamment vers sa position active (Pi) et lorsque son déplacement est empêché par la barre **caractérisé en ce que** les moyens élastiques (48) sont ménagés entre l'élément d'entraînement (36) et le bras de transmission (26), ces moyens élastiques (48) étant en contact d'entraînement direct avec la surface de liaison (54) du bras de transmission (26).

2. Dispositif selon la revendication 1, **caractérisé en ce que** le bras de transmission (26) est lié au bloc de verrouillage (PVI) par l'intermédiaire d'une tige ou bielle (TGI) qui est reliée, par une articulation (24), à la première extrémité (26a) du bras de transmission (26), et qui est articulée sur le bloc de verrouillage (PVI).

3. Dispositif selon la revendication 1, **caractérisé en ce que** les moyens élastiques (48) comportent au moins un bras radial (51) qui peut être entraîné par les moyens moteur (MT) et qui est ménagé pour coopérer avec le bras de transmission (26) afin de provoquer son déplacement pour amener le bloc de verrouillage (PVI) au moins dans sa positions active (P1).

4. Dispositif selon l'une des revendications 1 à 3, **caractérisé en ce que** les moyens élastiques (48) comportent deux bras (50, 51) en forme de fourche, ces bras (50, 51) qui peuvent tous deux être entraînés par les moyens moteurs (MT) coopérant avec le bras de transmission (26) pour provoquer son déplacement afin d'amener le bloc de verrouillage dans ses positions respectivement active (P1) et inactive (P2).

5. Dispositif selon la revendication 3 ou 4, **caractérisé en ce que** la surface de liaison (54) est constituée par un doigt ménagé sur le bras de transmission (26), ce doigt coopérant avec le ou les deux bras (50, 51) des moyens élastiques (48) et assurant l'entraînement de ce bras de transmission (26) via le ou les bras (50, 51) des moyens élastiques (48).

6. Dispositif selon les revendications 4 et 5, **caractérisé en ce que** la surface de liaison (54) est disposée entre les bras (50, 51).

7. Dispositif selon la revendication 6, **caractérisé en ce que** les moyens moteur (MT) comportent un ergot (52) également disposé entre lesdits bras (50, 51) des moyens élastiques (48) et assurant la transmission mécanique entre les moyens moteur (MT) et ces bras (50, 51).

8. Dispositif selon la revendication 4, **caractérisé en ce que** les moyens élastiques (48) sont prévus pour assurer l'ouverture de la fourche formée par les bras (50, 51) lors de l'armage du bloc de verrouillage (PVI).

9. Dispositif selon l'une quelconque des revendications précédentes, **caractérisé en ce que** les moyens élastiques (48) sont constitués par un ressort hélicoïdal fonctionnant en flexion.

10. Dispositif selon la revendication 9, **caractérisé en ce que** ledit ressort (48) est positionné autour d'un arbre (46) ménagé sur l'élément d'entraînement (36).

11. Dispositif d'entraînement permettant, notamment le verrouillage d'une serrure à ouverture conditionnelle, ce dispositif comprenant:
- des moyens moteur (MT) comportant un élément d'entraînement (36),
- un organe de transmission (28) pourvu d'une surface de liaison (54),
- un bloc de verrouillage (PVI) lié mécaniquement aux moyens moteurs (MT) par l'intermédiaire de l'organe de transmission (28), cet organe pouvant être actionné par les moyens moteur (MT) pour faire occuper au bloc (PVI) une position active (P1) dans laquelle il s'oppose au déplacement d'une barre, et une position inactive (P2) dans laquelle il autorise son déplacement, et
- des moyens élastiques (48) permettant d'armer le bloc de verrouillage (PVI) lorsqu'il est actionné par les moyens moteur (MT), notamment vers sa position active (P1) et lorsque son déplacement est empêché par la barre **caractérisé en ce que** les moyens élastiques (48) sont ménagés entre l'élément d'entraînement (36) et l'organe de transmission (28), l'organe de transmission (28) étant lié au bloc de verrouillage (PVI) par l'intermédiaire d'une tige ou bielle (TGI) qui est articulée sur le bloc de verrouillage (PVI).

12. Dispositif selon la revendication 11, **caractérisé en ce que** la tige ou bielle (TGI) est reliée, par une articulation ou pivot (24), à l'organe de transmission (28).

13. Dispositif selon la revendication 11, **caractérisé en ce que** l'élément d'entraînement (36) est constitué par une roue sur laquelle sont ménagés des moyens (35) de limitation du mouvement angulaire de ladite roue.

14. Dispositif selon la revendication 13, **caractérisé en ce que** les moyens de limitation (35) sont constitués par un secteur denté ménagé sur la roue (36), ce secteur étant en prise avec les dents d'un pignon (34) des moyens moteur (MT).

15. Dispositif selon l'une des revendications 11 à 14, **caractérisé en ce que** les moyens élastiques (48) sont constitués par un ressort hélicoïdal fonctionnant en flexion, ce ressort comportent deux bras (50, 51) en forme de fourche, ente lesquels sont disposés la surface de liaison (54) et un ergot (52) solidaire de l'élément d'entraînement (36).

16. Dispositif selon les revendications 13 et 14, **caractérisé en ce que** les deux bras (50 et 51) sont ramenés dans un même plan sensiblement parallèle à une planche de la roue (36), par un bras de jonction (53).

17. Application du dispositif selon l'une quelconque des revendications précédentes à une serrure à ouverture conditionnelle et/ou à une serrure horaire.

18. Application du dispositif selon l'une quelconque des revendications 1 à 16 à une enceintes de haute sécurité, notamment un coffre-fort ou une chambre forte.

## Claims

1. Drive device for in particular locking a conditionally opening lock, the device comprising:
- motor means (MT) with a drive element (36) having a first axis of rotation (X1),
- a transmission arm (26) having first and second ends (26a, 26b), this arm (26) being mounted pivotally at its second end (26b) about a second axis of rotation (X2), distinct from the first axis (X1), this arm (26) being provided with a coupling surface (54) formed in the vicinity of the first end (26a),
- a locking block (PVI) connected mechanically to the motor means (MT) by means of the transmission arm (26), this arm (26) being operable by the motor means (MT) to cause the block (PVI) to occupy an active position (P1), in which it opposes the displacement of a bar, and an inactive position (P2) in which it allows displacement thereof, and
- elastic means (48) allowing the locking block (PVI) to be put under bias when it is actuated by the motor means (MT), in particular towards its active position (P1) and when its displacement is impeded by the bar,
**characterized in that** the elastic means (48) are arranged between the drive element (36) and the transmission arm (26), these elastic means (48) being in direct driving contact with the coupling surface (54) of the transmission arm (26).

2. Device according to claim 1, **characterized in that** the transmission arm (26) is connected to the locking block (PVI) by way of a rod or link (TGI) which is connected by a joint (24) to the first end (26a) of the transmission arm (26) and which is articulated to the locking block (PVI).

3. Device according to claim 1, **characterized in that** the elastic means (48) comprise at least one radial arm (51) which can be entrained by the motor means (MT) and which is formed to cooperate with the transmission arm (26) in order to effect its displacement, so as to bring the locking block (PVI) at least into its active position (P1).

4. Device according to any of claims 1 to 3, **characterized in that** the elastic means (48) have two arms (50, 51) in the form of a fork, these arms (50, 51), which can both be entrained by the motor means (MT), cooperating with the transmission arm (26) in order to effect its displacement, so as to bring the locking block into its respective active and inactive positions (P1 and P2).

5. Device according to claim 3 or 4, **characterized in that** the coupling surface (54) is formed by a finger provided on the transmission arm (26), this finger cooperating with the arm or the two arms (50, 51) of the elastic means (48) and ensuring that the transmission arm (26) is entrained via the arm or arms (50, 51) of the elastic means (48).

6. Device according to claims 4 and 5, **characterized in that** the coupling surface (54) is located between the arms (50, 51).

7. Device according to claim 6, **characterized in that** the motor means (MT) have a lug (52) also located between the said arms (50, 51) of the elastic means (48) and effecting the mechanical transmission between the motor means (MT) and these arms (50, 51).

8. Device according to claim 4, **characterized in that** the elastic means (48) are arranged to effect opening of the fork formed by the arms (50, 51) when the locking block (PVI) is put under bias.

9. Device according to any one of the preceding claims, **characterized in that** the elastic means (48) are formed by a helical spring operating by flexion.

10. Device according to claim 9, **characterized in that** the said spring (48) is positioned around a shaft (46) formed on the drive element (36).

11. Drive device for in particular locking a conditionally opening lock, the device comprising:
- motor means (MT) with a drive element (36),
- a transmission member (28) provided with a coupling surface (54),
- a locking block (PVI) connected mechanically to the motor means (MT) by means of the transmission member (28), this member being operable by the motor means (MT) to cause the block (PVI) to occupy an active position (P1), in which it opposes the displacement of a bar, and an inactive position (P2) in which it allows displacement thereof, and
- elastic means (48) allowing the locking block (PVI) to be put under bias when it is actuated by the motor means (MT), in particular towards its active position (P1) and when its displacement is impeded by the bar,
**characterized in that** the elastic means (48) are arranged between the drive element (36) and the transmission member (28), the transmission member (28) being connected to the locking block (PVI) through a rod or link (TGI) which is articulated to the locking block (PVI).

12. Device according to claim 11, **characterized in that** the rod or link (TGI) is connected to the transmission member (28) by a joint or pivot (24).

13. Device according to claim 11, **characterized in that** the drive element (36) is formed by a wheel, on which are provided means (35) for limiting the angular movement of the said wheel.

14. Device according to claim 13, **characterized in that** the limiting means (35) are formed by a toothed sector formed on the wheel (36), this sector being in mesh with the teeth of a pinion (34) of the motor means (MT).

15. Device according to any of claims 11 to 14, **characterized in that** the elastic means (48) are formed by a helical spring acting in flexion, this spring having two arms (50, 51) in the form of a fork, between which are disposed the coupling surface (54) and a lug (52) integral with the drive element (36).

16. Device according to claims 13 and 14, **characterized in that** the two arms (50 and 51) are brought by a connecting arm (53) into the same plane substantially parallel to a plate of the wheel (36).

17. Use of the device according to any one of the preceding claims in a conditionally opening lock and/or a time lock.

18. Use of the device according to any one of claims 1 to 16 in a high security enclosure, in particular a strong box or strongroom.

## Patentansprüche

1. Antriebsvorrichtung, die insbesondere die Verriegelung eines Schlosses mit bedingter Öffnung ermöglicht, wobei diese Vorrichtung umfaßt:
- Motormittel (MT), die ein Antriebselement (36) mit einer ersten Drehachse (X1) umfassen,
- einen Übertragungsarm (26), der ein erstes und ein zweites Ende (26a, 26b) besitzt, wobei dieser Arm (26) an seinem zweiten Ende (26b) um eine zweite Drehachse (X2), die von der ersten Drehachse (X1) verschieden ist, angelenkt ist, wobei dieser Arm (26) mit einer Verbindungsoberfläche (54) versehen ist, die in der Nähe des ersten Endes (26a) ausgebildet ist,
- einen Verriegelungsblock (PVI), der mit den Motormitteln (MT) über den Übertragungsarm (26) mechanisch verbunden ist, wobei dieser Arm (26) durch die Motormittel (MT) betätigt werden kann, um am Block (PVI) eine aktive Stellung (P1) einzunehmen, in der er sich der Verschiebung eines Riegels widersetzt, und um eine inaktive Stellung (P2) einzunehmen, in der er seine Verschiebung zuläßt, und
- elastische Mittel (48), die ermöglichen, den Verriegelungsblock (PVI) zu entsichern, wenn er durch die Motormittel (MT) vor allem in seine aktive Stellung (P1) betätigt wird und wenn seine Verschiebung durch den Riegel verhindert wird,
**dadurch gekennzeichnet, daß** die elastischen Mittel (48) zwischen dem Antriebselement (36) und dem Übertragungsarm (26) ausgebildet sind und mit der Verbindungsoberfläche (54) des Übertragungsarms (26) in direktem Antriebskontakt sind.

2. Vorrichtung nach Anspruch 1, **dadurch gekennzeichnet, daß** der Übertragungsarm (26) mit dem Verriegelungsblock (PVI) über einen Stift oder ein Glied (TGI) verbunden ist, der bzw. das seinerseits über ein Gelenk (24) mit dem ersten Ende (26a) des Übertragungsarms (26) verbunden ist und am Verriegelungsblock (PVI) angelenkt ist.

3. Vorrichtung nach Anspruch 1, **dadurch gekennzeichnet, daß** die elastischen Mittel (48) wenigstens einen radialen Arm (51) aufweisen, der durch die Motormittel (MT) angetrieben werden kann und der so beschaffen ist, **daß** er mit dem Übertragungsarm (26) zusammenwirkt, um dessen Verschiebung zu bewirken, um den Verriegelungsblock (PVI) wenigstens in seine aktive Stellung zu bringen.

4. Vorrichtung nach einem der Ansprüche 1 bis 3, **dadurch gekennzeichnet, daß** die elastischen Mittel (48) zwei Arme (50, 51) in Form einer Gabel umfassen, wobei diese Arme (50, 51), die beide durch die Motormittel (MT) angetrieben werden können, mit dem Übertragungsarm (26) zusammenwirken, um dessen Verschiebung hervorzurufen, damit der Verriegelungsblock in seine aktive Stellung (P1) bzw. in seine inaktive Stellung (P2) geführt wird.

5. Vorrichtung nach Anspruch 3 oder 4, **dadurch gekennzeichnet, daß** die Verbindungsoberfläche (54) aus einem Zapfen gebildet ist, der am Übertragungsarm (26) ausgebildet ist, wobei dieser Zapfen mit dem oder den beiden Armen (50, 51) der elastischen Mittel (48) zusammenwirkt und den Antrieb dieses Übertragungsarms (26) über den oder die Arme (50, 51) der elastischen Mittel (48) sicherstellt.

6. Vorrichtung nach den Ansprüchen 4 und 5, **dadurch gekennzeichnet, daß** die Verbindungsoberfläche (54) zwischen den Armen (50, 51) angeordnet ist.

7. Vorrichtung nach Anspruch 6, **dadurch gekennzeichnet, daß** die Motormittel (MT) einen Nocken (52) umfassen, der ebenfalls zwischen den Armen (50, 51) der elastischen Mittel (48) angeordnet ist und die mechanische Übertragung zwischen den Motormitteln (MT) und diesen Armen (50, 51) sicherstellt.

8. Vorrichtung nach Anspruch 4, **dadurch gekennzeichnet, daß** die elastischen Mittel (48) dazu vorgesehen sind, die Öffnung der durch die Arme (50, 51) gebildeten Gabel sicherzustellen, wenn der Verriegelungsblock (PVI) entsichert wird.

9. Vorrichtung nach einem der vorhergehenden Ansprüche, **dadurch gekennzeichnet, daß** die elastischen Mittel (48) aus einer Schraubenfeder, die durch Biegung wirkt, gebildet sind.

10. Vorrichtung nach Anspruch 9, **dadurch gekennzeichnet, daß** die Feder (48) um eine Welle (46) angeordnet ist, die an dem Antriebselement (36) ausgebildet ist.

11. Antriebsvorrichtung, die insbesondere die Verriegelung eines Schlosses mit bedingter Öffnung ermöglicht, wobei diese Vorrichtung umfaßt:
- Motormittel (MT), die ein Antriebselement (36) enthalten,
- ein Übertragungsorgan (28), das mit einer Verbindungsoberfläche (54) versehen ist,
- einen Verriegelungsblock (PVI), der mit den Motormitteln (MT) über das Übertragungsorgan (28) mechanisch verbunden ist, wobei dieses Organ durch die Motormittel (MT) betätigt werden kann, um an dem Block (PVI) eine aktive Stellung (P1), in der es sich der Verschiebung eines Riegels widersetzt, und eine inaktive Stellung (P2), in der es seine Verschiebung zuläßt, einzunehmen, und
- elastische Mittel (48), die ermöglichen, den Verriegelungsblock (PVI) zu entsichern, wenn er durch die Motormittel (MT) insbesondere in seine aktive Stellung (P1) betätigt wird und wenn seine Verschiebung durch den Riegel verhindert wird,
**dadurch gekennzeichnet, daß** die elastischen Mittel (48) zwischen dem Antriebselement (36) und dem Übertragungsorgan (28) vorgesehen sind, wobei das Übertragungsorgan (28) mit dem Verriegelungsblock (PVI) über einen Stift oder ein Glied (TGI) verbunden ist, der bzw. das am Verriegelungsblock (PVI) angelenkt ist.

12. Vorrichtung nach Anspruch 11, **dadurch gekennzeichnet, daß** der Stift oder das Glied (TGI) über ein Gelenk oder einen Drehzapfen (24) mit dem Übertragungsorgan (28) verbunden ist.

13. Vorrichtung nach Anspruch 11, **dadurch gekennzeichnet, daß** das Antriebselement (36) aus einem Rad gebildet ist, an dem Mittel (35) zur Begrenzung der Winkelbewegung des Rades ausgebildet sind.

14. Vorrichtung nach Anspruch 13, **dadurch gekennzeichnet, daß** die Begrenzungsmittel (35) durch einen Zahnsektor gebildet sind, der am Rad (36) ausgebildet ist, wobei dieser Sektor mit den Zähnen eines Ritzels (34) der Motormittel (MT) kämmt.

15. Vorrichtung nach einem der Ansprüche 11 bis 14, **dadurch gekennzeichnet, daß** die elastischen Mittel (48) aus einer Schraubenfeder gebildet sind, die durch Biegung arbeiten, wobei diese Feder zwei Arme (50, 51) in Form einer Gabel enthält, zwischen denen die Verbindungsoberfläche (54) und ein mit dem Antriebselement (36) verbundener Nocken (52) angeordnet sind.

16. Vorrichtung nach den Ansprüche 13 und 14, **dadurch gekennzeichnet, daß** die beiden Arme (50 und 51) durch einen Verbindungsarm (53) in eine Ebene zurückgeführt werden, die zu einer Scheibe des Rades (36) im wesentlichen parallel ist.

17. Anwendung der Vorrichtung nach einem der vorhergehenden Ansprüche auf ein Schloß mit bedingter Öffnung und/oder auf ein Zeitschloß.

18. Anwendung der Vorrichtung nach einem der Ansprüche 1 bis 16 auf Hochsicherheitsbehälter, insbesondere einen Safe oder eine gesicherte Kammer.
